# EUROPÄISCHE PATENTSCHRIFT

(11) **EP 3 350 379 B1**
(45) Veröffentlichungstag und Bekanntmachung des Hinweises auf die Patenterteilung: **29.01.2020**
(21) Anmeldenummer: 16785091.6
(22) Anmeldetag: 16.09.2016
(51) Int. Cl.: E03C 1/084

(54) **BELÜFTETER STRAHLREGLER MIT STRÖMUNGSGLEICHRICHTER IN FORM EINER NETZSTRUKTUR**
AERATED JET REGULATOR HAVING A FLOW RECTIFIER IN THE FORM OF A NETWORK STRUCTURE
BRISE-JET AÉRÉ MUNI D'UN REDRESSEUR D'ÉCOULEMENT SOUS LA FORME D'UNE STRUCTURE RÉTICULAIRE

(30) Priorität: 18.09.2015 DE 202015006618 U
(43) Veröffentlichungstag der Anmeldung: 25.07.2018
(73) Patentinhaber: Neoperl GmbH, 79379 Müllheim (DE)
(72) Erfinder: BIRMELIN, David, 79379 Müllheim (DE)
(74) Vertreter: Börjes-Pestalozza, Henrich
(86) Internationale Anmeldenummer: PCT/EP2016/001560
(87) Internationale Veröffentlichungsnummer: WO 2017/045762

(56) Entgegenhaltungen:
- CN-U- 201 969 506
- DE-A1-102010 012 326
- FR-A1- 2 562 202

## Beschreibung

Die Erfindung betrifft einen Strahlregler mit einem Strahlreglergehäuse, in dessen Gehäuseinnenraum ein Strömungsgleichrichter vorgesehen ist, der mindestens ein erstes, in den Gehäuseinnenraum einsetzbares Einsetzteil hat, welches Einsetzteil eine Netzstruktur aufweist, die aus einer Schar radial orientierter Stege gebildet ist, welche sich an Kreuzungsknoten oder Berührungspunkten mit einer Schar konzentrisch umlaufender Stege kreuzen oder berühren, und mit zumindest einer Belüftungsöffnung, die eine Gehäuseumfangswandung des Strahlreglers durchsetzt.

Man hat bereits verschiedene Strahlregler geschaffen, die am Wasserauslauf einer sanitären Auslaufarmatur montiert werden können, um das dort aus der Auslaufarmatur austretende Wasser zu einem homogenen, nicht-spritzenden Wasserstrahl zu formen. Dabei wird zwischen unbelüfteten und belüfteten Strahlregler-Ausführungen unterschieden. In belüfteten Strahlreglern wird das durchströmende Wasser im Reglergehäuse des Strahlreglers mit Umgebungsluft durchmischt, um das Wasser als perlend-weichen Wasserstrahl austreten zu lassen.

Solche belüfteten Strahlregler weisen in ihrem Strahlreglergehäuse dazu einen Strahlzerleger auf, der das anströmende Wasser in eine Vielzahl von Einzelstrahlen aufteilt. Diese Einzelstrahlen erfahren im Strahlzerleger eine Geschwindigkeitserhöhung, sodass entsprechend der Bernoullischen Gleichung auf der Abströmseite des Strahlzerlegers ein Unterdruck entsteht. In der Umfangswandung des Strahlreglergehäuses sind auf der Abströmseite des Strahlzerlegers Belüftungsöffnungen vorgesehen, welche die Umfangswandung durchsetzen. Der auf der Abströmseite des Strahlzerlegers entstehende Unterdruck saugt die Umgebungsluft an, die durch die Belüftungsöffnungen hindurch in den Gehäuseinnenraum des Strahlreglergehäuses eintritt und sich dort mit den Einzelstrahlen durchmischt, bevor die derart mit Luft durchmischten Einzelstrahlen in einem Strömungsgleichrichter zu einem belüfteten Gesamtstrahl geformt werden.

Dieser Strömungsgleichrichter besteht meist aus mindestens zwei Einsetzteilen, die in dem Gehäuseinnenraum des Strahlreglergehäuses einsetzbar sind. Diese Einsetzteile weisen jeweils eine Gitter- oder eine Netzstruktur auf, welche die durchströmenden belüfteten Einzelstrahlen zunächst noch weiter aufteilt. Die den Strömungsgleichrichter bildenden gitter- oder netzförmigen Einsetzteile stellen jedoch auch ein Strömungshindernis dar, vor dem sich das durchströmende Wasser aufstauen kann. Dabei treten in Einzelfällen unerwünschte Geräusche auf. Diese als schlürfendes oder brummendes Geräusch wahrnehmbaren Störgeräusche sind durch den intervallweisen Aufbau eines Wasserfilms in den Belüftungsöffnungen verursacht, die durch diesen Wasserfilm kurzzeitig verschlossen werden. Aufgrund des Unterdrucks auf der Abströmseite des Strahlzerlegers im Bereich der Belüftungsöffnungen fällt dieser Wasserfilm sofort nach seinem Aufbau wieder in sich zusammen und wird in den Durchströmbereich des Strahlreglers eingesaugt. Der ständige hochfrequente Auf- und Abbau des Wasserfilms führt zu den besagten Fließ- oder Störgeräuschen. Die Einsetzteile des Strömungsgleichrichters, die gleichzeitig ein Strömungshindernis bilden, führen zu einem Strömungsrückstau an der äußeren Anbindung der Gitter- oder Netzstruktur im Bereich des außenliegenden Halterings. Dort bildet sich eine Art "Schanze", die das Wasser zu den Belüftungsöffnungen hin aufstaut. Beim Auf- und Abbau des Wasserfilms im Gehäuseinnenraum vor den Belüftungsöffnungen kommt es zudem regelmäßig zum Austritt geringer Wassermengen aus den Belüftungsöffnungen in Form von Aerosol- oder Spritzwasser. Dieses austretende Wasser kann zu einer erhöhten Kalkbildung und zu einer außenliegenden Verschmutzung des Strahlreglers beziehungsweise des den Strahlregler aufnehmenden Auslaufmundstücks führen.

So kennt man aus der CN 201 969 506 U und der DE 10 2010 012 326 A1 bereits Strahlregler der eingangs erwähnten Art, die ein Strahlreglergehäuse aufweisen, in dessen Gehäuseinnenraum ein Strömungsgleichrichter vorgesehen ist, der mindestens ein erstes, in den Gehäuseinnenraum einsetzbares Einsetzteil hat. Dieses Einsetzteil weist eine Netzstruktur aufweist, die aus einer Schar radial orientierter Stege gebildet ist, welche sich an Kreuzungsknoten oder Berührungspunkten mit einer Schar konzentrisch umlaufender Stege kreuzen oder berühren. Die Netzstruktur des bei den vorbekannten Strahlreglern vorgesehenen wenigstens einen Einsetzteiles ist von einem außenliegenden Haltering umfasst, an den außenumfangsseitig radial orientierte Stege angeformt sind, deren freies Stegende über den äußeren umlaufenden Haltering vorsteht und als Drehsicherungsvorsprung dient. Diese, am Haltering außenumfangsseitig vorstehenden Stege stehen in eine zugeordnete Drehsicherungsnut am Gehäuseinnenumfang des Strahlreglergehäuses derart vor, dass der Haltering eines jeden Einsetzteiles am Gehäuseinnenumfang des Strahlreglergehäuses anliegt. In der zwischen dem in Durchströmrichtung ersten Einsetzteil und einer zuströmseitigen Lochplatte gelegenen Querschnittsebene des Strahlreglergehäuses sind Belüftungsöffnungen vorgesehen, welche die Gehäuseumfangswandung durchsetzen und in gleichmäßigen Abständen voneinander über den Gehäuseumfang verteilt angeordnet sind.

Aus der FR 2 562 202 A1 ist bereits ein Strahlregler mit einem Strahlreglergehäuse vorbekannt, der in seinem Gehäuseinnenraum einen zentral angeordneten kugelförmigen Umlenkkörper hat. Das anströmende Wasser wird durch diesen zentral angeordneten Umlenkkörper seitlich nach außen umgelenkt, von wo der Wasserstrom an Belüftungsöffnungen vorbei zu einem strahlenförmigen Einsetzteil geleitet wird, welches das durchströmende und nun mit Umgebungsluft durchmischte Wasser zu einem homogen auslaufenden Wasserstrahl formen soll. Das Einsetzteil des vorbekannten Strahlreglers wird durch eine Netzstruktur gebildet, die aus einer Schar radial orientierter Stege gebildet ist, welche sich an Kreuzungsknoten mit einer Schar konzentrisch umlaufender Stege kreuzen. Dabei stehen die radial orientierten Stege dieser Netzstruktur über den äußeren umlaufenden Steg der Netzstruktur derart vor, dass sie mit ihrem freien Stegende am Gehäuseinnenumfang des Strahlreglergehäuses anliegen.

Wie bereits oben ausgeführt wurde, stellen die gitter- oder netzförmigen und den Strömungsgleichrichter der vorbekannten Strahlregler bildenden Einsetzteile auch ein Strömungshindernis dar, vor dem sich das durchströmende Wasser aufstauen kann. Der ständige hochfrequente Auf- und Abbau eines Wasserfilms führt zu den oben beschriebenen Fließ- oder Störgeräuschen und zu einem Strömungsrückstau im Bereich der außenliegenden Stegenden der radialen Stege der Netzstruktur.

Es besteht daher insbesondere die Aufgabe, einen Strahlregler zu schaffen, bei dem derartige Fließgeräusche beziehungsweise eine zusätzliche Kalkbildung oder Verschmutzung im Außenumfangsbereich des Reglergehäuses des Strahlreglers vermieden wird.

Die erfindungsgemäße Lösung dieser Aufgabe besteht bei dem Strahlregler der eingangs erwähnten Art insbesondere darin, dass radial orientierten Stege freie Stegenden aufweisen, die über den äußeren umlaufenden Steg der Netzstruktur vorstehen und mit Abstand vom Gehäuseinnenumfang des Strahlreglergehäuses enden, dass am ersten Einsetzteil zwischen den freien Stegenden seiner radial orientierten Stege und dem Gehäuseinnenumfang des Strahlreglergehäuses zumindest eine stegfreie Ablauföffnung vorgesehen ist, und dass die zumindest eine Ablauföffnung in Strömungsrichtung unterhalb der zumindest einen Belüftungsöffnung angeordnet ist.

Der erfindungsgemäße Strahlregler hat ein Strahlreglergehäuse, in dessen Gehäuseinnenraum ein Strömungsgleichrichter vorgesehen ist. Dieser Strömungsgleichrichter hat die vom Strahlregler kommenden und im Anschluss daran mit Umgebungsluft durchmischten Einzelstrahlen wieder zu vergleichmäßigen und zu einem homogen austretenden Wasserstrahl zu formen. Der Strömungsgleichrichter hat dazu mindestens ein erstes, in den Gehäuseinnenraum einsetzbares Einsetzteil, welches eine Netzstruktur aufweist, die aus einer Schar radial orientierter Stege gebildet ist, welche sich an Kreuzungsknoten kreuzend oder an Berührungspunkten berührend mit einer Schar einander konzentrisch umlaufender Stege schneiden. Durch diese spinnennetzartige Struktur wird das durch den Gehäuseinnenraum durchströmende Wasser hindurchgeführt, wobei das Wasser an den sich in Durchströmrichtung erstreckenden Stegwänden der Netzstruktur geführt und zu einem homogen austretenden, nicht-spritzenden Wasserstrahl geformt wird. Die Netzstruktur des zumindest einen ersten Einsetzteiles des Strömungsgleichrichters hat radial orientierte Stege, deren nach außen weisenden freien Stegenden über den äußeren, ringförmig umlaufenden Steg der Netzstruktur vorstehen und derart mit Abstand vom Gehäuseinnenumfang des Strahlreglergehäuses enden, dass zwischen diesen freien Stegenden und dem Gehäuseinnenumfang mindestens eine Ablauföffnung verbleibt, die in Strömungsrichtung unterhalb der zumindest einen Belüftungsöffnung angeordnet ist und ein mit unerwünschter Geräuschbildung verbundenes Aufstauen des durchströmenden Wassers vor dem Strömungsgleichrichter und insbesondere im Bereich von Belüftungsöffnungen verhindert.

Der Strömungsgleichrichter des erfindungsgemäßen Strahlreglers kann gegebenenfalls auch mehrere, baugleich ausgestaltete Einsetzteile aufweisen. Bevorzugt wird jedoch eine Ausführungsform, bei welcher der Strömungsgleichrichter zumindest zwei, vorzugsweise unterschiedlich ausgestaltete Einsetzteile hat, wobei der Strömungsgleichrichter dazu über das wenigstens eine erste Einsetzteil hinaus mindestens ein in dem Gehäuseinnenraum des Strahlreglergehäuses einsetzbares zweites Einsetzteil aufweist.

Damit auch das zumindest eine, dem ersten Einsetzteil in Durchströmrichtung nachfolgende Einsetzteil zu einer Beruhigung und Vergleichmäßigung des durchströmenden Wassers beitragen kann, ist es vorteilhaft, wenn das mindestens eine zweite Einsetzteil dem wenigstens einen ersten Einsetzteil in Durchströmrichtung nachgeschaltet ist und eine Gitter- oder Netzstruktur aus einander an Kreuzungsknoten kreuzenden oder an Berührungspunkten berührenden Stegen aufweist.

Um die zwischen den freien Stegenden der am ersten Einsetzteil vorgesehenen radialen Stege und dem Gehäuseinnenumfang frei gehaltenen Ablauföffnungen mit einem möglichst großen freien Öffnungsquerschnitt auszugestalten, ist es zweckmäßig, wenn das mindestens eine erste Einsetzteil halteringfrei ausgestaltet ist und wenn in der Ebene der Netzstruktur die freien Stegenden die Außenkontur oder den Außenumfang des ersten Einsetzteiles bestimmen.

Demgegenüber kann es vorteilhaft sein, wenn das mindestens eine zweite Einsetzteil einen umlaufenden äußeren Haltering aufweist, welcher Haltering die Gitter- oder Netzstruktur dieses Einsetzteiles umgrenzt.

Dabei ist es zweckmäßig, wenn am Innenumfang des Halterings des wenigstens einen zweiten Einsetzteiles dessen Gitter - oder Netzstruktur angreift.

Eine bevorzugte Ausführungsform gemäß der Erfindung sieht vor, dass zumindest zwischen dem ersten Einsetzteil und dem Gehäuseinnenumfang eine Verdrehsicherung vorgesehen ist.

Um die in der Gitter- oder Netzstruktur zumindest des ersten Einsetzteiles vorgesehenen Ablauföffnungen stets vor den Belüftungsöffnungen vorzusehen, ist es vorteilhaft, wenn zumindest das erste Einsetzteil in Umfangsrichtung drehgesichert in den Gehäuseinnenraum einsetzbar ist.

Um das den erfindungsgemäßen Strahlregler durchströmende Wasser mit Umgebungsluft durchmischen zu können und um dazu stets ausreichend viel Umgebungsluft im Gehäuseinnenraum des Strahlreglergehäuses vorzuhalten, ist es vorteilhaft, wenn der Strahlregler einen Strahlzerleger hat, der dem Strömungsgleichrichter in Strömungsrichtung vorgeschaltet ist, und wenn am Gehäuseinnenumfang in einer zwischen dem Strömungsgleichrichter und dem Strahlzerleger vorgesehenen Ringzone die zumindest eine Belüftungsöffnung angeordnet ist. Dabei kann der Strahlzerleger beispielsweise als Lochplatte ausgebildet sein, die beispielsweise in konzentrischen Kreisen angeordnete Durchflusslöcher hat. Möglich ist aber auch, dass dieser Strahlzerleger topfförmig ausgebildet ist, wobei der Topfboden eine Prallfläche bildet und wobei am Umfang dieser Topfform in Umfangsrichtung voneinander beabstandete Durchflusslöcher vorgesehen sind, in denen das anströmende Wasser in die benötigten Einzelstrahlen aufgeteilt wird.

Um ein Aufteilen des durchströmenden Wassers auch im Bereich der zumindest im ersten Einsetzteil vorgesehenen Ablauföffnungen vorzusehen, ist es vorteilhaft, wenn am Haltering des zweiten Einsetzteiles innenumfangsseitig Stege gehalten sind, die in Strahlregler-Längsrichtung in Verlängerung der radial und vorzugsweise in Richtung zu einer Belüftungsöffnung orientierten Stege am ersten Einsetzteil angeordnet sind.

Dabei sieht eine bevorzugte Ausführungsform gemäß der Erfindung vor, dass die am Haltering des zweiten Einsetzteiles innenumfangsseitig vorgesehenen Stege, die in Verlängerung der radial orientierten Stege am ersten Einsetzteil angeordnet sind, als Stegstummel ausgebildet sind, deren Stummelende etwa bis zu dem freien Stegende der am ersten Einsetzteil zugeordneten Stege reicht.

Da der Strömungsgleichrichter und die Stege seines zumindest einen Einsetzteiles Strömungshindernisse bilden, an denen das anströmende Wasser zumindest teilweise auch zurückgeworfen werden kann, besteht die Gefahr, dass derart zurückgeworfenes Wasser durch die Belüftungsöffnungen des Strahlreglers austritt und die Funktion des Strahlreglers beeinträchtigt. Eine bevorzugte Ausführungsform gemäß der Erfindung sieht daher vor, dass ein Spritzschutz-Ring vorgesehen ist, der im Gehäuseinneren des Strahlreglergehäuses zwischen der zumindest einen Belüftungsöffnung und dem Strömungsgleichrichter angeordnet ist. Dieser Spritzschutz-Ring hält die vom Strömungsgleichrichter und den Stegen seines zumindest einen Einsetzteiles zurückgeworfenen Wassertropfen von der wenigstens einen Belüftungsöffnung im Strahlreglergehäuse fern.

Dabei wird die ordnungsgemäße Funktion dieses Spritzschutz-Ringes und die lagegerechte Position des Spritzschutz-Ringes im Gehäuseinnenraum begünstigt, wenn der Außenumfangsrand des Spritzschutz-Ringes an den Gehäuseinnenumfang des Strahlreglergehäuses zumindest angenähert ist.

Dabei sieht eine konstruktiv einfache und mit vergleichsweise geringem Aufwand herstellbare Ausführungsform gemäß der Erfindung vor, dass am Außenumfang des ersten Einsetzteiles in Umfangsrichtung voneinander vorzugsweise gleichmäßig beabstandete Drehsicherungsvorsprünge vorgesehen sind, welche Drehsicherungsvorsprünge den Spritzschutz-Ring und die Netzstruktur des ersten Einsetzteiles einstückig miteinander verbinden.

Sofern zwischen dem zumindest einen Einsetzteil des Strömungsgleichrichters und dem Strahlreglergehäuse eine Verdrehsicherung vorgesehen ist, ist es vorteilhaft, wenn diese Verdrehsicherung Drehsicherungsvorsprünge aufweist, die am Außenumfang des zumindest einen Einsetzteiles vorstehen und wenn diese Drehsicherungsvorsprünge in Drehsichungsnuten oder -einformungen am Gehäuseinnenumfang des Strahlregergehäuses vorstehen.

Dabei sieht eine Ausführungsform gemäß der Erfindung vor, dass das freie äußere Ende wenigstens der beispielsweise radial in Richtung zu der mindestens einen Belüftungsöffnung orientierten Stege des ersten Einsetzteiles mit Abstand vor dem die Netzstruktur dieses Einsetzteiles umgebenden Haltering endet, sofern das erste Einsetzteil einen solchen Haltering aufweist.

Das durchströmende Wasser kann im Strömungsgleichrichter besonders gut noch weiter aufgeteilt und anschließend zu einem homogenen Gesamtstrahl geformt werden, wenn die durch die Stege des zweiten Einsetzteiles gebildeten Kreuzungsknoten oder Berührungspunkte derart versetzt zur Netzstruktur des ersten Einsetzteiles angeordnet sind, dass diese Kreuzungsknoten oder Berührungspunkte unterhalb von, durch benachbarte Stege umgrenzten Durchflussöffnungen des ersten Einsetzteiles angeordnet sind.

Weiterbildungen gemäß der Erfindung ergeben sich aus den Ansprüchen in Verbindung mit der Beschreibung sowie den Figuren. Nachstehend wir die Erfindung anhand eines bevorzugten Ausführungsbeispieles noch näher beschrieben.

Es zeigt:
- Figur 1: einen im Längsschnitt dargestellten Strahlregler, der ein zuströmseitiges Vorsatz- oder Filtersieb, einen als Lochplatte ausgebildeten Strahlzerleger und in Durchströmrichtung nachfolgend einen Strömungsgleichrichter aufweist, welcher Strömungsgleichrichter ein erstes und ein zweites Einsetzteil hat, die in den Gehäuseinnenraum des Strahlreglergehäuses einsetzbar sind,
- Figur 2: die in das Strahlreglergehäuse eingesetzten Einsetzteile des Strahlreglers gemäß Figur 1 in einem Längsschnitt,
- Figur 3: die in ihrer Einsetzposition übereinanderliegenden Einsetzteile des in Figur 1 gezeigten Strahlreglers, und
- Figur 4: das erste und in Durchströmrichtung vordere Einsetzteil des Strahlreglers gemäß Figur 1 in einer perspektivischen Einzelansicht.

In den Figuren 1 bis 4 ist ein Strahlregler 100 dargestellt, der am Wasserauslauf einer sanitären Auslaufarmatur montierbar ist, um das aus der hier nicht weiter gezeigten Auslaufarmatur austretende Wasser zu einem homogenen, nicht-spritzenden Wasserstrahl zu formen. Der Strahlregler 100 hat ein Strahlreglergehäuse 2 mit einer hier im Querschnitt runden Gehäuseumfangswandung 3. Um das den Strahlregler 100 durchströmende Wasser mit Umgebungsluft durchmischen zu können und um den austretenden Wasserstrahl perlend-weich zu gestalten, sind Belüftungsöffnungen 4 vorgesehen, die - über den Gehäuseumfang des Strahlreglergehäuses 2 in Umfangsrichtung vorzugsweise in gleichmäßigen Abständen verteilt - die Gehäuseumfangswandung 3 durchsetzen und im Gehäuseinnenraum des Strahlreglergehäuses 2 münden.

Um die im anströmenden Wasser eventuell enthaltenen Kalkablagerungen und dergleichen Schmutzpartikel nicht in das Strahlreglergehäuse 2 eindringen zu lassen, wo diese Schmutzpartikel sich verfangen und zu Funktionsstörungen führen können, ist der Strahlregler 100 zuströmseitig mit einem hier kegelförmigen Vorsatzsieb 5 lösbar verbunden. Unterhalb des Vorsatzsiebes 5 ist auf der Zuströmseite des Strahlreglers 100 ein Strahlzerleger 6 vorgesehen. Der im Strahlreglergehäuse 2 angeordnete Strahlzerleger 6 ist hier als Lochplatte ausgebildet, die eine Vielzahl von Durchflussöffnungen 7 hat, welche auf konzentrischen Kreisen angeordnet sind. Der Strahlzerleger 6 teilt das anströmende Wasser in eine Vielzahl von Einzelstrahlen auf. Diese Einzelstrahlen erfahren in den Durchflussöffnungen 7 des Strahlzerlegers 6 eine Geschwindigkeitserhöhung, so dass auf der Abströmseite des Strahlzerlegers 6 ein Unterdruck entsteht. Die in der Gehäuseumfangswandung 3 des Strahlreglergehäuses 2 vorgesehenen Belüftungsöffnungen 4 sind dort in einer Ringzone auf der Abströmseite des Strahlzerlegers 6 angeordnet. Der auf der Abströmseite des Strahlzerlegers 6 entstehende Unterdruck saugt die Umgebungsluft durch die Belüftungsöffnungen 4 hindurch in den Gehäuseinnenraum des Strahlreglergehäuses 2 an, wo sich diese Umgebungsluft mit den im Strahlzerleger 6 erzeugten Einzelstrahlen durchmischen kann, bevor die derart mit Luft durchmischten Einzelstrahlen in einem, dem Strahlzerleger 6 nachgeschalteten Strömungsgleichrichter zu einem belüfteten Gesamtstrahl geformt werden.

Der Strömungsgleichrichter des Strahlreglers 100 besteht hier aus zwei Einsetzteilen 8, 9, die in den Gehäuseinnenraum des Strahlreglergehäuses 2 einsetzbar sind. Das Strahlreglergehäuse 2 ist dazu zweiteilig ausgebildet und weist ein erstes Gehäuseteil 10 und ein topfförmiges zweites Gehäuseteil 11 auf. Während in das erste Gehäuseteil 10 der als Lochplatte ausgebildete Strahlzerleger 6 eingeformt ist, sind in das zweite Gehäuseteil 11 die Einsetzteile 8, 9 des Strömungsgleichrichters eingesetzt. Die Einsetzteile 8, 9 des Strömungsgleichrichters werden im Gehäuseinnenraum gehalten, wenn die Gehäuseteile 10, 11 lösbar miteinander verbunden werden.

Die Einsetzteile 8, 9 der Strahlregler 100 weisen hier jeweils eine Netzstruktur auf, welche die durchströmenden belüfteten Einzelstrahlen zunächst noch weiter aufteilt, wobei die vom Strahlzerleger 6 kommenden und mit Umgebungsluft durchmischten Einzelstrahlen zwischen den Stegen der Einsetzteile 8, 9 geführt und zu einem homogen austretenden, nicht-spritzenden und perlend-weichen Gesamtstrahl geformt werden. Aus einem Vergleich der Figuren 1 bis 4 wird deutlich, dass die Einsetzteile 8, 9 des Strahlreglers 100 eine Netzstruktur aus einander an Kreuzungsknoten 14 kreuzenden Stegen 13, 15 haben. Diese Netzstrukturen der in den Figuren 1 bis 4 dargestellten Einsetzteile 8, 9 werden hier durch eine Schar radial orientierter Stege 13, 13' gebildet, die sich an Kreuzungsnoten 14 mit einer Schar konzentrisch zueinander angeordneter Stege 15 kreuzen.

Aus einem Vergleich der Figuren 1 bis 4 wird deutlich, dass zumindest bei dem zuströmseitigen ersten Einsetzteil 8 das freie äußere Ende der radial in Richtung zu einer Belüftungsöffnung 4 orientierten Stege 13 mit Abstand vor dem Gehäuseinnenumfang des Strahlreglergehäuses 2 enden. Auf diese Weise wird in der Netzstruktur des ersten Einsetzteiles 8 des Strömungsgleichrichters eine sich zumindest über eine zugeordnete Belüftungsöffnung 4 hin erstreckende Ablauföffnung 20 gebildet. Diese Ablauföffnung 20 ist bei dem hier dargestellten Strahlregler 100 zwischen der Netzstruktur des ersten Einsetzteiles 8 und dem Gehäuseinnenumfang gebildet. Da das zum Strömungsgleichrichter strömende Wasser im Bereich der Belüftungsöffnungen 4 somit durch diese Ablauföffnungen 20 passieren kann, ohne dass sich dort das zuströmende Wasser vor dem Strömungsgleichrichter aufstaut, werden unerwünschte Fließgeräusche im Bereich der Belüftungsöffnungen 4 und der intervallartige Auf- und Abbau eines Wasserfilms in diesem Bereich verhindert.

In den Figuren 1 bis 4 ist erkennbar, dass das zweite Einsetzteil 9 ebenfalls eine aus Scharen einander kreuzender Stege 13', 15 gebildete Netzstruktur aufweist, wobei die durch die Stege 13', 15 des zweiten Einsetzteiles 9 gebildeten Kreuzungsknoten 14 derart versetzt zur Netzstruktur des ersten Einsetzteiles 8 angeordnet sind, dass diese Kreuzungsknoten 14 des zweiten Einsetzteiles 9 unterhalb von, durch benachbarte Stege 13, 15 umgrenzten Durchflussöffnungen des ersten Einsetzteiles 8 angeordnet sind. Dabei sind an einem Haltering 12 des zweiten Einsetzteiles 9 innenumfangsseitig Stege 15 gehalten, die zwar in der Ebene der Netzstruktur des zweiten Einsetzteiles 9, aber - in Durchströmrichtung gesehen - in Verlängerung der radial in Richtung zu einer Belüftungsöffnung 4 orientierten Stege 13 am ersten Einsetzteil 8 angeordnet sind. Die am Haltering 12 des zweiten Einsetzteiles 9 innenumfangsseitig vorgesehenen und in Verlängerung der radial orientierten Stege 13 am ersten Einsetzteil 8 angeordneten Stege sind hier als Stegstummel 16 ausgebildet, deren Stummelende - wie aus den Figuren bis 14 deutlich wird - bis zu dem freien Stegende der am ersten Einsetzteil 8 zugeordneten Stege 13 reicht. Auf diese Weise wird sichergestellt, dass das durch den Strömungsgleichrichter durchströmende Wasser auch im Bereich der Ablauföffnungen 20 noch weiter aufgeteilt wird.

Um die versetzte Anordnung der in den Einsetzteilen 8, 9 vorgesehenen Netzstrukturen sicherzustellen, sind die Einsetzteile 8, 9 der Strahlregler 1, 100 in Umfangsrichtung drehgesichert in den Gehäuseinnenraum des Strahlreglergehäuses 2 eingesetzt. Dazu ist zwischen den Einsetzteilen 8, 9 und dem Gehäuseinnenumfang jeweils eine Verdrehsicherung vorgesehen.

Die Einsetzteile 8, 9 weisen dazu an ihrem Außenumfang zumindest einen Drehsicherungsvorsprung 18 auf, der jeweils in eine in Strahlregler-Längsrichtung orientierte Sicherungsnut 19 am Innenumfang der Gehäuseumfangswandung 3 eingreift.

Das erste Einsetzteil 8 des in den Figuren 1 bis 4 gezeigten Strahlreglers 100 weist keinen äußeren umlaufenden Haltering auf, - vielmehr hat das in Durchflussrichtung vordere erste Einsetzteil 8 die radial orientierten Stege, deren freies Stegende über den äußeren umlaufenden Steg 15 vorsteht und mit Abstand vom Gehäuseinnenumfang des Strahlreglergehäuses 2 endet. Der Strömungsgleichrichter im Strahlregler 100 weist über dieses eine erste Einsetzteil 8 hinaus auch das zweite Einsetzteil 9 auf, welches ebenfalls in den Gehäuseinnenraum des Strahlreglergehäuses einsetzbar ist. Dieses zweite Einsetzteil 9 ist dem ersten Einsetzteil 8 in Durchströmrichtung nachgeschaltet und hat hier ebenfalls eine Netzstruktur aus den einander an Kreuzungsknoten 14 kreuzenden Stegen 13', 15. Während das erste Einsetzteil 8 im Strahlregler 100 halteringlos ausgebildet ist, weist demgegenüber dessen zweites Einsetzteil 9 den umlaufenden äußeren Haltering 12' auf, der die Netzstruktur dieses zweiten Einsetzteiles 9 umgrenzt.

Um ein Zurückwerfen der auf den Stegen 13, 15 insbesondere des ersten Einsetzteiles 8 auftreffenden Wassertropfen zu vermeiden und um zu verhindern, dass derart zurückgeworfene Wassertropfen unbeabsichtigt aus den Belüftungsöffnungen 4 im Strahlreglergehäuse 2 austreten können, ist im Strahlregler 100 ein flacher Spritzschutz-Ring 101 vorgesehen, der im Gehäuseinneren des Strahlreglers 100 zwischen der zumindest einen Belüftungsöffnung 4 und dem Strömungsgleichrichter angeordnet ist. Dabei liegt der Außenumfangsrand dieses Spritzschutz-Ringes 101 am Gehäuseinnenumfang des Strahlreglergehäuses 2 an oder ist dem Gehäuseinnenumfang des Strahlreglergehäuses 2 zumindest angenähert. Der mit Abstand oberhalb der Netzstruktur des ersten Einsetzteiles 8 angeordnete Spritzschutz-Ring 101 ist mit dem zuströmseitig vorderen ersten Einsetzteil 8 des Strömungsgleichrichters über die Drehsicherungsvorsprünge 18 einstückig verbunden. Diese Drehsicherungsvorsprünge 18 verbinden den Spritzschutz-Ring 101 und die Netzstruktur des ersten Einsetzteiles 8 einstückig miteinander.

Wie in Figur 1 erkennbar ist, ist am Strahlreglergehäuse 2 und insbesondere an dessen unterem zweiten Gehäuseteil 11 abströmseitig eine Gitter- oder Netzstruktur einstückig angeformt. Diese abströmseitig angeformte Struktur ist bei dem hier dargestellten Strahlregler 100 als wabenzellenartige Gitterstruktur 1 ausgebildet, wobei diese angeformte Struktur 1 die Auslaufstirnseite des Strahlreglers 100 bildet. Da der Strahlregler 100 an der Auslaufstirnseite seines Strahlreglergehäuses 2 eine solche, einstückig angeformte Gitter- oder Netzstruktur aufweist, wird ein Hochschieben der Einsetzteile 8, 9 im Strahlreglergehäuse 2 von der Auslaufstirnseite des Strahlreglers 100 aus verhindert.

### Bezugszeichenliste

- 1: angeformte Gitter- oder Netzstruktur
- 2: Strahlreglergehäuse
- 3: Gehäuseumfangswandung
- 4: Belüftungsöffnung
- 5: Vorsatzsieb
- 6: Strahlzerleger
- 7: Durchflussöffnungen
- 8: erstes Einsetzteil
- 9: zweites Einsetzteil
- 10: erstes Gehäuseteil
- 11: zweites Gehäuseteil
- 12': Haltering
- 13, 13': Stege
- 14: Kreuzungsknoten
- 15: konzentrische Stege
- 16: Stegstummel
- 18: Drehsicherungsvorsprünge
- 19: Sicherungsnut
- 20: Ablauföffnung
- 22: Berührungsstelle
- 23: Spritzschutz-Ring
- 100: Strahlregler
- 101: Spritzschutz-Ring

## Patentansprüche

1. Strahlregler (100) mit einem Strahlreglergehäuse (2) mit einer Gehäuseumfangswandung (3), in dessen Gehäuseinnenraum ein Strömungsgleichrichter vorgesehen ist, der mindestens ein erstes, in den Gehäuseinnenraum einsetzbares Einsetzteil (8, 9) hat, welches Einsetzteil (8, 9) eine Netzstruktur aufweist, die aus einer Schar radial orientierter Stege (13, 13') gebildet ist, welche sich an Kreuzungsknoten oder Berührungspunkten mit einer Schar konzentrisch umlaufender Stege (15) kreuzen oder berühren, und mit mindestens einer Belüftungsöffnung (4), die die Gehäuseumfangswandung (3) des Strahlreglers (100) durchsetzt, **dadurch gekennzeichnet, dass** die radial orientierten Stege (13, 13') freie Stegenden aufweisen, die über den äußeren umlaufenden Steg (15) der Netzstruktur vorstehen und mit Abstand von der Gehäuseumfangswandung (3) des Strahlreglergehäuses (2) enden, dass am ersten Einsetzteil (8) zwischen den freien Stegenden seiner radial orientierten Stege (13, 13') und der Gehäuseumfangswandung (3) des Strahlreglergehäuses (2) zumindest eine stegfreie Ablauföffnung (20) vorgesehen ist, und dass die zumindest eine Ablauföffnung (20) in Strömungsrichtung unterhalb der zumindest einen Belüftungsöffnung (4) angeordnet ist.

2. Strahlregler nach Anspruch 1, **dadurch gekennzeichnet, dass** der Strömungsgleichrichter über das wenigstens eine erste Einsetzteil (8) hinaus mindestens ein in den Gehäuseinnenraum des Strahlreglergehäuses (2) einsetzbares zweites Einsetzteil (9) aufweist.

3. Strahlregler nach Anspruch 2, **dadurch gekennzeichnet, dass** das mindestens eine zweite Einsetzteil (9) dem wenigstens einen ersten Einsetzteil (8) in Durchströmrichtung nachgeschaltet ist und eine Gitter- oder Netzstruktur aus einander an Kreuzungsknoten (14) kreuzenden oder an Berührungspunkten (22) berührenden Stegen (13, 13'; 15) aufweist.

4. Strahlregler nach Anspruch 2 oder 3, **dadurch gekennzeichnet, dass** das mindestens eine zweite Einsetzteil (9) einen umlaufenden äußeren Haltering (12') aufweist, welcher Haltering (12') die Gitter- oder Netzstruktur dieses Einsetzteiles (9) umgrenzt.

5. Strahlregler nach Anspruch 4, **dadurch gekennzeichnet, dass** am Innenumfang des Halterings (12') des wenigstens einen Einsetzteiles (9) die Gitter- oder Netzstruktur angreift.

6. Strahlregler nach einem der Ansprüche 1 bis 5, **dadurch gekennzeichnet, dass** zumindest zwischen dem ersten Einsetzteil (8) und der Gehäuseumfangswandung (3) eine Verdrehsicherung vorgesehen ist.

7. Strahlregler nach einem der Ansprüche 1 bis 6, **dadurch gekennzeichnet, dass** der Strahlregler (100) einen Strahlzerleger (6) hat, der dem Strömungsgleichrichter in Strömungsrichtung vorgeschaltet ist, und dass in der Gehäuseumfangswandung (3) in einer zwischen Strömungsgleichrichter und Strahlzerleger (6) vorgesehenen Ringzone die zumindest eine Belüftungsöffnung (4) angeordnet ist.

8. Strahlregler nach einem der Anspüche 4 bis 7, **dadurch gekennzeichnet, dass** am Haltering (12') des zweiten Einsetzteiles (9) innenumfangsseitig Stege gehalten sind, die in Strahlregler-Längsrichtung in Verlängerung der radial orientierten Stege (13') am ersten Einsetzteil (8) angeordnet sind.

9. Strahlregler nach Anspruch 8, **dadurch gekennzeichnet, dass** die am Haltering (12') des zweiten Einsetzteiles (9) innenumfangsseitig vorgesehenen Stege, die in Verlängerung der radial orientierten Stege (13') am ersten Einsetzteil (8) angeordnet sind, als Stegstummel (16) ausgebildet sind, deren Stummelende etwa bis zu dem freien Stegende der am ersten Einsetzteil (8) zugeordneten Stege (13) reicht.

10. Strahlregler nach einem der Ansprüche 2 bis 9, **dadurch gekennzeichnet, dass** die durch die Stege (13, 13'; 15) des zweiten Einsetzteiles gebildeten Kreuzungsknoten (14) oder Berührungspunkte (22) derart versetzt zur Netzstruktur des ersten Einsetzteiles (8) angeordnet sind, dass diese Kreuzungsknoten (14) oder Berührungspunkte (22) unterhalb von, durch benachbarte Stege (13, 15) umgrenzten Durchflussöffnungen des ersten Einsetzteiles (8) angeordnet sind.

11. Strahlregler nach einem der Ansprüche 1 bis 10, **dadurch gekennzeichnet, dass** ein Spritzschutz-Ring (101) vorgesehen ist, der im Gehäuseinneren des Strahlreglergehäuses (2) zwischen der zumindest einen Belüftungsöffnung (4) und dem Strömungsgleichrichter angeordnet ist.

12. Strahlregler nach Anspruch 11, **dadurch gekennzeichnet, dass** der Außenumfangsrand des Spritzschutz-Ringes (101) an der Gehäuseumfangswandung (3) des Strahlreglergehäuses (2) anliegt oder an die Gehäuseumfangswandung (3) angenähert ist.

13. Strahlregler nach Anspruch 11 oder 12, **dadurch gekennzeichnet, dass** der Spritzschutz-Ring (101) mit dem zuströmseitig vorderen ersten Einsetzteil (8) des Strömungsgleichrichters einstückig verbunden ist.

14. Strahlregler nach einem der Ansprüche 1 bis 13, **dadurch gekennzeichnet, dass** am Außenumfang zumindest des ersten Einsetzteiles (8) wenigstens ein Drehsicherungsvorsprung (18) vorgesehen ist, welcher Drehsicherungsvorsprung (18) in Drehsicherungsnuten oder -einformungen (19) an der Gehäuseumfangswandung (3) des Strahlreglergehäuses (2) vorstehen.

15. Strahlregler nach Anspruch 14, **dadurch gekennzeichnet, dass** der zumindest eine, am ersten Einsetzteil (8) vorgesehene Drehsicherungsvorsprung (18) den Spritzschutz-Ring (101) und die Netzstruktur des ersten Einsetzteiles (8) einstückig miteinander verbindet.

16. Strahlregler nach Anspruch 14 oder 15, **dadurch gekennzeichnet, dass** die am Außenumfang zumindest des ersten Einsetzteiles vorgesehenen Drehsicherungsvorsprünge (18) in Umfangsrichtung voneinander gleichmäßig beabstandet sind.

17. Strahlregler nach einem der Ansprüche 1 bis 16, **dadurch gekennzeichnet, dass** am Strahlreglergehäuse (2) und vorzugsweise an einem zweitem Gehäuseteil (9) abströmseitig eine Gitter- oder Netzstruktur (1) einstückig angeformt ist, welche die Auslaufstirnseite des Strahlreglers (100) bildet.

## Claims

1. Jet regulator (100) having a jet regulator housing (2) having a housing circumferential wall (3), in the housing interior of which a flow straightener is provided, said flow straightener having at least one first insert part (8, 9) that is insertable into the housing interior, said insert part (8, 9) having a grid structure which is formed from a set of radially oriented webs (13, 13') which intersect or are in contact with a set of concentrically encircling webs (15) at intersection points or contact points, and having at least one aeration opening (4) which passes through the housing circumferential wall (3) of the jet regulator (100), **characterized in that** the radially oriented webs (13, 13') have free web ends which protrude beyond the outer encircling web (15) of the grid structure and end at a distance from the housing circumferential wall (3) of the jet regulator housing (2), **in that** at least one web-free drain opening (20) is provided on the first insert part (8) between the free web ends of the radially oriented webs (13, 13') thereof and the housing circumferential wall (3) of the jet regulator housing (2), and **in that** the at least one drain opening (20) is arranged beneath the at least one aeration opening (4) in the flow direction.

2. Jet regulator according to Claim 1, **characterized in that** the flow straightener has, in addition to the at least one first insert part (8), at least one second insert part (9) that is insertable into the housing interior of the jet regulator housing (2).

3. Jet regulator according to Claim 2, **characterized in that** the at least one second insert part (9) is connected downstream of the at least one first insert part (8) in the throughflow direction and has a lattice or grid structure made up of webs (13, 13'; 15) that intersect one another at intersection points (14) or are in contact at contact points (22).

4. Jet regulator according to Claim 2 or 3, **characterized in that** the at least one second insert part (9) has an encircling outer retaining ring (12'), said retaining ring (12') bounding the lattice or grid structure of this insert part (9).

5. Jet regulator according to Claim 4, **characterized in that** the lattice or grid structure acts on the inner circumference of the retaining ring (12') of the at least one insert part (9).

6. Jet regulator according to one of Claims 1 to 5, **characterized in that** an anti-twist device is provided at least between the first insert part (8) and the housing circumferential wall (3).

7. Jet regulator according to one of Claims 1 to 6, **characterized in that** the jet regulator (100) has a jet splitter (6) which is connected upstream of the flow straightener in the flow direction, and **in that** the at least one aeration opening (4) is arranged in the housing circumferential wall (3) in an annular zone provided between the flow straightener and jet splitter (6).

8. Jet regulator according to one of Claims 4 to 7, **characterized in that** webs are retained on the inner circumferential side of the retaining ring (12') of the second insert part (9), said webs being arranged on the first insert part (8) in continuation of the radially oriented webs (13') in the jet regulator longitudinal direction.

9. Jet regulator according to Claim 8, **characterized in that** the webs that are provided on the inner circumferential side of the retaining ring (12') of the second insert part (9) and are arranged on the first insert part (8) in continuation of the radially oriented webs (13') are configured as web stubs (16), the stub ends of which reach approximately as far as the free web ends of the webs (13) assigned to the first insert part (8) .

10. Jet regulator according to one of Claims 2 to 9, **characterized in that** the intersection points (14) or contact points (22) formed by the webs (13, 13'; 15) of the second insert part are arranged in such an offset manner with respect to the grid structure of the first insert part (8) that these intersection points (14) or contact points (22) are arranged beneath throughflow openings, bounded by adjacent webs (13, 15), of the first insert part (8).

11. Jet regulator according to one of Claims 1 to 10, **characterized in that** a splash guard ring (101) is provided, which is arranged in the housing interior of the jet regulator housing (2), between the at least one aeration opening (4) and the flow straightener.

12. Jet regulator according to Claim 11, **characterized in that** the outer circumferential periphery of the splash guard ring (101) bears against the housing circumferential wall (3) of the jet regulator housing (2) or has been moved into the vicinity of the housing circumferential wall (3).

13. Jet regulator according to Claim 11 or 12, **characterized in that** the splash guard ring (101) is connected integrally to the front first insert part (8), on the inflow side, of the flow straightener.

14. Jet regulator according to one of Claims 1 to 13, **characterized in that** at least one anti-rotation protrusion (18) is provided on the outer circumference of at least the first insert part (8), said anti-rotation protrusion (18) protruding into anti-rotation grooves or indentations (19) in the housing circumferential wall (3) of the jet regulator housing (2).

15. Jet regulator according to Claim 14, **characterized in that** the at least one anti-rotation protrusion (18) provided on the first insert part (8) connects the splash guard ring (101) and the grid structure of the first insert part (8) integrally together.

16. Jet regulator according to Claim 14 or 15, **characterized in that** the anti-rotation protrusions (18) provided on the outer circumference of at least the first insert part are spaced apart from one another regularly in the circumferential direction.

17. Jet regulator according to one of Claims 1 to 16, **characterized in that** a lattice or grid structure (1) is integrally formed on the outflow side of the jet regulator housing (2) and preferably on a second housing part (9) thereof, said lattice or grid structure (1) forming the outlet end face of the jet regulator (100).

## Revendications

1. Aérateur (100) comprenant un boîtier d'aérateur (2) avec une paroi périphérique de boîtier (3), dans l'espace intérieur duquel un conditionneur d'écoulement est prévu, qui présente au moins une première partie d'insertion (8, 9) qui peut être insérée dans l'espace intérieur du boîtier, laquelle partie d'insertion (8, 9) présente une structure de type filet qui est formée d'une kyrielle de traverses orientées radialement (13, 13'), qui se croisent ou se touchent au niveau de nœuds de croisement ou de points de contact avec une kyrielle de traverses concentriques sur la périphérie (15), et comprenant au moins une ouverture d'aération (4), qui traverse la paroi périphérique de boîtier (3) de l'aérateur (1), **caractérisé en ce que** les traverses orientées radialement (13,13') présentent des extrémités libres de traverses qui font saillie au-delà de la traverse périphérique extérieure (15) de la structure de type filet et se terminent à distance de la paroi périphérique de boîtier (3) du boîtier d'aérateur (2), **en ce que**, au niveau de la première partie d'insertion (8) entre les extrémités libres de traverses de ses traverses orientées radialement (13, 13') et la paroi périphérique de boîtier (3) du boîtier d'aérateur (2), il est prévu au moins une ouverture d'évacuation (20) dépourvue de traverse, et **en ce que** l'au moins une ouverture d'évacuation (20) est disposée dans la direction d'écoulement en dessous de l'au moins une ouverture d'aération (4).

2. Aérateur selon la revendication 1, **caractérisé en ce que** le conditionneur d'écoulement présente, au-delà de l'au moins une première partie d'insertion (8), au moins une seconde partie d'insertion (9) qui peut être insérée dans l'espace intérieur du boîtier d'aérateur (2).

3. Aérateur selon la revendication 2, **caractérisé en ce que** l'au moins une seconde partie d'insertion (9) est montée en aval de l'au moins une première partie d'insertion (8) dans la direction de traversée d'écoulement et une structure de type grille ou filet présente des traverses (13, 13' ; 15) qui se croisent au niveau de nœuds de croisement (14) ou se touchent au niveau de points de contact (22) les unes avec les autres.

4. Aérateur selon la revendication 2 ou 3, **caractérisé en ce que** l'au moins une seconde partie d'insertion (9) présente une bague de retenue extérieure périphérique (12'), laquelle bague de retenue (12') délimite la structure de type grille ou filet de cette partie d'insertion (9).

5. Aérateur selon la revendication 4, **caractérisé en ce qu'**au niveau de la périphérie intérieure de la bague de retenue (12') de l'au moins une partie d'insertion (9) s'engage la structure de type grille ou filet.

6. Aérateur selon une des revendications 1 à 5, **caractérisé en ce qu'**au moins entre la première partie d'insertion (8) et la paroi périphérique de boîtier (3) il est prévu une sécurité anti-rotation.

7. Aérateur selon une des revendications 1 à 6, **caractérisé en ce que** l'aérateur (100) présente un brise-jet (6) qui est monté en amont du conditionneur d'écoulement dans la direction d'écoulement, et **en ce que** l'au moins une ouverture d'aération (4) est disposée dans la paroi périphérique de boîtier (3) dans une zone annulaire prévue entre le conditionneur d'écoulement et le brise-jet (6).

8. Aérateur selon une des revendications 4 à 7, **caractérisé en ce que** les traverses du côté de la périphérie intérieure sont maintenues au niveau de la bague de retenue (12') de la seconde partie d'insertion (9) et sont disposées au niveau de la première partie d'insertion (8) dans la direction longitudinale de l'aérateur dans le prolongement des traverses (13') orientées radialement.

9. Aérateur selon la revendication 8, **caractérisé en ce que** les traverses prévues du côté de la périphérie intérieure au niveau de la bague de retenue (12') de la seconde partie d'insertion (9), qui sont disposées au niveau de la première partie d'insertion (8) dans le prolongement des traverses (13') orientées radialement, sont configurées sous la forme de talons de traverses (16) dont l'extrémité de talon atteint approximativement l'extrémité libre des traverses (13) associées à la première partie d'insertion (8).

10. Aérateur selon une des revendications 2 à 9, **caractérisé en ce que** les nœuds de croisement (14) ou points de contact (22) formés par les traverses (13, 13' ; 15) de la seconde partie d'insertion sont disposés de manière décalée par rapport à la structure de filet de la première partie d'insertion (8) de telle sorte que ces nœuds de croisement (14) ou points de contact (22) sont disposés en dessous d'ouvertures d'écoulement de la première partie d'insertion (8) délimitées par des traverses adjacentes (13, 15).

11. Aérateur selon une des revendications 1 à 10, **caractérisé en ce qu'**une bague anti-projection (101) est prévue et disposée à l'intérieur du boîtier d'aérateur (2) entre l'au moins une ouverture d'aération (4) et le conditionneur d'écoulement.

12. Aérateur selon la revendication 11, **caractérisé en ce que** le bord périphérique extérieur de la bague anti-projection (101) repose sur la paroi périphérique de boîtier (3) du boîtier d'aérateur (2) ou s'approche de la paroi périphérique de boîtier (3).

13. Aérateur selon la revendication 11 ou 12, **caractérisé en ce que** la bague anti-projection (101) est reliée d'un seul tenant à la première partie d'insertion frontale côté afflux (8) du conditionneur d'écoulement.

14. Aérateur selon une des revendications 1 à 13, **caractérisé en ce que**, au niveau de la périphérie extérieure au moins de la première partie d'insertion (8), il est prévu au moins une saillie anti-rotation (18), laquelle saillie anti-rotation (18) fait saillie dans des rainures ou moulages anti-rotation (19) au niveau de la paroi périphérique de boîtier (3) du boîtier d'aérateur (2).

15. Aérateur selon la revendication 14, **caractérisé en ce que** l'au moins une saillie anti-rotation (18) prévue au niveau de la première partie d'insertion (8) relie d'un seul tenant la bague anti-projection (101) et la structure de type filet de la première partie d'insertion (8) l'une à l'autre.

16. Aérateur selon la revendication 14 ou 15, **caractérisé en ce que** les saillies anti-rotation (18) prévues sur la périphérie extérieure au moins de la première partie d'insertion sont distantes les unes des autres de manière régulière dans la direction périphérique.

17. Aérateur selon une des revendications 1 à 16, **caractérisé en ce que**, au niveau du boîtier d'aérateur (2) et de préférence au niveau d'une seconde partie de boîtier (9), une structure de type grille ou filet (1) est façonnée d'un seul tenant côté écoulement et forme le côté frontal de sortie de l'aérateur (100).
